# EUROPÄISCHE PATENTSCHRIFT

(11) **EP 1 131 808 B1**
(45) Veröffentlichungstag und Bekanntmachung des Hinweises auf die Patenterteilung: **23.07.2003**
(21) Anmeldenummer: 99923297.8
(22) Anmeldetag: 27.05.1999
(51) Int. Cl.: G09F 15/00

(54) **WERBETRÄGER MIT EINER AUFBLASBAREN HÜLLE UND MIT EINEM DRUCKLUFTERZEUGER**
ADVERTISING VEHICLE WITH INFLATABLE ENVELOPE AND COMPRESSED-AIR GENERATOR
SUPPORT PUBLICITAIRE COMPORTANT UNE ENVELOPPE GONFLABLE ET UN GENERATEUR D'AIR COMPRIME

(30) Priorität: 19.11.1998 AT 77498
(43) Veröffentlichungstag der Anmeldung: 12.09.2001
(73) Patentinhaber: Balloonart Veranstaltungs GmbH, 1150 Wien (AT)
(72) Erfinder: BRAUNBÖCK, Andreas, A-1150 Wien (AT)
(74) Vertreter: Babeluk, Michael, Dipl.-Ing. Mag.
(86) Internationale Anmeldenummer: AT9900135
(87) Internationale Veröffentlichungsnummer: WO00031716

(56) Entgegenhaltungen:
- DE-U- 29 617 592
- US-A- 5 125 177
- US-A- 5 778 581

## Beschreibung

Die gegenständliche Erfindung betrifft einen Werbeträger mit einer aufblasbaren Hülle, innerhalb welcher sich ein Drucklufterzeuger befindet und welcher mittels Verschlußelementen zu einem Paket verbindbar ist.

Es ist ein Werbeträger bekannt, welcher durch eine aufblasbare Hülle gebildet ist, welche mittels einer Bodenplatte auf eine Unterlage aufsetzbar ist und welche mittels eines Drucklufterzeugers aufblasbar ist. Um einen bekannten derartigen Werbeträger, bei welchen sich der Drucklufterzeuger außerhalb der Hülle befindet, nach dem Aufblasvorgang in seiner Lage zu halten, besteht das Erfordernis, diesen mittels Zugelementen nach allen Richtungen hin abzuspannen. Dieses Erfordernis besteht insbesondere dann, soferne der Werbeträger außerhalb von geschlossenen Räumen zur Aufstellung gebracht wird, wobei er Luftströmungen ausgesetzt ist, durch welche er umgeworfen oder vertragen werden kann.

Aus der DE 296 17 592 U1 ist weiters ein Werbeträger bekannt, welcher durch eine aufblasbare Hülle gebildet ist, innerhalb welcher sich ein Drucklufterzeuger befindet. Aus der US 5 125 177 A ist zudem ein aufblasbarer Werbeträger bekannt, innerhalb dessen Hülle sich ein Drucklufterzeuger befindet und welcher mittels Verschlußelementen zu einem Paket verbindbar ist.

Der gegenständlichen Erfindung liegt die Aufgabe zugrunde, einen Werbeträger zu schaffen, durch welchen die vorstehend geschilderten Nachteile dadurch vermieden werden, daß er eine große Lagestabilität aufweist, weswegen er nicht mittels Abspannungen lagefixiert werden muß. Der Erfindung liegt weiters die Aufgabe zugrunde, einen derartigen Werbeträger zu schaffen, welcher auch von innen her beleuchtbar ist. Der Erfindung liegt zudem auch die Aufgabe zugrunde, einen Werbeträger zu schaffen, welcher zu einem Paket verbindbar ist, wodurch er im entlüfteten Zustand ohne weitere Transportmittel von einer Person getragen werden kann.

Sämtliche diese Aufgaben werden erfindungsgemäß dadurch erfüllt, daß an der einer Auflagefläche zugewandten Seite der Hülle an dieser eine ein großes Gewicht aufweisende Sockelplatte vorgesehen ist, daß die Hülle aus durchscheinendem Material hergestellt ist und sich in deren Innenraum zudem eine Lichtquelle befindet sowie daß die Hülle im Bereich des Bodens und im Bereich ihres oberen Endes mit einander zugeordneten Verschlußelementen ausgebildet ist, durch welche der untere Bereich der Hülle und die Deckfläche der Hülle miteinander zu einem Paket verbindbar sind.

Vorzugsweise ist im Bereich der Sockelplatte mindestens eine Traglasche vorgesehen. Weiters ist vorzugsweise die Sockelplatte aus einem Metall, insbesondere aus Stahl oder Gußeisen, hergestellt oder ist die Sockelplatte durch mindestens ein Gewicht beschwert. Schließlich ist vorzugsweise oberhalb der Sockelplatte eine von dieser im Abstand befindliche Bodenplatte vorgesehen, welche an der Sockelplatte befestigt ist und durch welche die aufblasbare Hülle an ihrer Unterseite verschlossen ist. Dabei kann der Drucklufterzeuger auf der Sockelplatte oder auf der Bodenplatte befestigt sein. Weiters können die Bodenplatte oder die Sockelplatte mit einer Öffnung ausgebildet sein, welche an den Ansaugkanal des Drucklufterzeugers anschließt. Schließlich kann die Lichtquelle gleichfalls auf der Sockelplatte befestigt sein.

Weiters ist vorzugsweise das Verschlußelement durch mindestens einen Zippverschluß oder durch einen Klettverschluß gebildet.

Der Gegenstand der Erfindung ist nachstehend anhand eines in der Zeichnung dargestellten Ausführungsbeispiels näher erläutert. Es zeigen:
- Fig. 1: einen erfindungsgemäßen Werbeträger in verpacktem Zustand, in axonometrischer Darstellung,
- Fig.2: den erfindungsgemäßen Werbeträger in aufgeblasenem Zustand, in axonometrischer Darstellung, und
- Fig.3: den erfindungsgemäßen Werbeträger in aufgeblasenem Zustand, in aufgebrochener, axonometrischer Darstellung.

In Fig.1 ist ein erfindungsgemäßer Werbeträger dargestellt, welcher eine in sich geschlossene, aufblasbare Hülle 1 aus verformbarem Material aufweist.

In dieser Darstellung ist der Werbeträger nicht aufgeblasen, wodurch er die Form eines zylindrischen Paketes aufweist. Um ihn dabei in einfacher Weise transportieren zu können, sind dessen unterer Bereich 11 und dessen Deckfläche 12 mit Verschlußelementen 13a und 13b ausgebildet, welche durch einen Zippverschluß oder durch einen Klettverschluß gebildet sein können. Zudem ist der Werbeträger mit mindestens einem Traggriff 14 ausgebildet. Sobald dieser Werbeträger in Funktion gebracht werden soll, werden die Verschlußelemente 13a und 13b voneinander gelöst und wird die Hülle 1 aufgeblasen, wodurch sie sich zu dem in Fig. 2 dargestellten zylindrischen Körper entfaltet. An der Außenfläche der Hülle 1 sind Werbeaufschriften 10 od.dgl. angebracht.

Nachstehend ist anhand der Fig.3 die Ausbildung dieses Werbeträgers erläutert:
An der Unterseite der Hülle 1 ist eine Sockelplatte 2 vorgesehen, welche ein relativ hohes Gewicht aufweist. Diese Sockelplatte 2, welche aus Stahl oder aus Gußeisen hergestellt ist, wird mittels Auflagern 21 auf einer Fläche abgestellt.
Oberhalb der Sockelplatte 2 und von dieser in einem Abstand befindet sich eine Bodenplatte 3, durch welche die zylindrische Hülle 1 an ihrer Unterseite verschlossen ist. Im Inneren der Hülle 1 befinden sich auf der Bodenplatte 3 ein Drucklufterzeuger 4, ein Scheinwerfer 5 und elektrische Schalteinrichtungen 6 zur Steuerung des Drucklufterzeugers 4 und des Scheinwerfers 5. Um diese Geräte von außen zugänglich zu machen, ist die Hülle 1 in ihrem unteren Bereich 11 mit einer z.B. mittels eines Reißverschlusses verschließbaren Öffnung ausgebildet. An die Schalteinrichtung 6 ist ein Elektrokabel 61 angeschlossen, welches aus dem Innenraum der Hülle 1 nach außen geführt ist. Weiters ist die Bodenplatte 3 mit einer Öffnung ausgebildet, durch welche hindurch vom Drucklufterzeuger aus dem zwischen der Sockelplatte 2 und der Bodenplatte 3 befindlichen Zwischenraum, welcher nach außen hin offen ist, Luft eingesaugt wird.

Sobald die Verschlußelemente 13a und 13b voneinander gelöst wurden und der Drucklufterzeuger 4 eingeschaltet wurde, wird die Hülle 1 aufgeblasen, wodurch sich der Werbeträger entfaltet. Da die Hülle 1 aus einem durchscheinenden Material hergestellt ist, können zudem mittels des Scheinwerfers 5 die auf der Außenseite der Hülle 1 befindlichen Werbeaufschriften 10 od.dgl. von Innen her beleuchtet werden.

Aufgrund des großen Gewichtes der Sockelplatte 2 ist dieser Werbeträger so gut lagestabilisiert, daß es hierfür keiner zusätzlichen Befestigungselemente, wie Spannseile bedarf. Da sich zudem auch der Drucklufterzeuger 4 und der Scheinwerfer 5 innerhalb der Hülle 1 befinden, bedarf es außerhalb des Werbeträgers nur des elektrischen Anschlußkabels 61, um diesen in Funktion zu setzen.

## Patentansprüche

1. Werbeträger mit einer aufblasbaren Hülle, innerhalb welcher sich ein Drucklufterzeuger befindet, und welcher mittels Verschlußelementen zu einem Paket verbindbar ist, **dadurch gekennzeichnet, daß** an der einer Auflagefläche zugewandten Seite der Hülle (1) an dieser eine ein großes Gewicht aufweisende Sockelplatte [2] vorgesehen ist, daß die Hülle (1) aus durchscheinendem Material hergestellt ist und daß sich in deren Innenraum zudem eine Lichtquelle [5] befindet sowie daß die Hülle (1) im Bereich des Bodens und im Bereich ihres oberen Endes mit einander zugeordneten Verschlußelementen (13a, 13b) ausgebildet ist, durch welche der untere Bereich der Hülle [11] und die Deckfläche [12] der Hülle (1) miteinander zu einem Paket verbindbar sind.

2. Werbeträger nach Anspruch 1, **dadurch gekennzeichnet, daß** im Bereich der Sockelplatte [2] mindestens eine Traglasche [14] vorgesehen ist.

3. Werbeträger nach einem der Ansprüche 1 und 2, **dadurch gekennzeichnet, daß** an der Unterseite der Hülle (1) eine aus einem Metall, insbesondere aus Stahl oder Gußeisen, hergestellte Sockelplatte (2) vorgesehen ist oder ist die Sockelplatte (2) durch mindestens ein Gewicht beschwert.

4. Werbeträger nach einem der Ansprüche 1 bis 3, **dadurch gekennzeichnet, daß** oberhalb der Sockelplatte (2) eine von dieser im Abstand befindliche Bodenplatte (3) vorgesehen ist, welche an der Sockelplatte (2) befestigt ist und durch welche die aufblasbare Hülle (1) an ihrer Unterseite verschlossen ist.

5. Werbeträger nach Anspruch 4, **dadurch gekennzeichnet, daß** der Drucklufterzeuger (4) auf der Sockelplatte (2) oder auf der Bodenplatte (3) befestigt ist.

6. Werbeträger nach einem der Ansprüche 4 und 5, **dadurch gekennzeichnet, daß** die Bodenplatte (3) oder die Sockelplatte (2) mit einer Öffnung ausgebildet sind, welche an den Ansaugkanal des Drucklufterzeugers (4) anschließt.

7. Werbeträger nach Anspruch 1, **dadurch gekennzeichnet, daß** die Lichtquelle gleichfalls auf der Sockelplatte (2) oder auf der Bodenplatte (3) befestigt ist.

8. Werbeträger nach Anspruch 1, **dadurch gekennzeichnet, daß** das Verschlußelement (13) durch mindestens einen Zippverschluß oder durch einen Klettverschluß gebildet ist.

## Claims

1. An advertising medium with an inflatable envelope inside which is located an air compressor, said advertising medium being adapted to be bundled up into a parcel by means of closing elements, **characterized in that** on the side of the envelope (1) directed toward a bearing area there is provided a heavy base plate (2) mounted thereon, that the envelope (1) is made from a translucent material and that a light source (5) is additionally located in the interior thereof and that the envelope (1) is configured in the bottom region and in the top end region thereof with associated closing elements (13a, 13b) by means of which the lower region of the envelope (11) and the cover (12) of the envelope (1) are adapted to be joined together to form a parcel.

2. The advertising medium according to claim 1, **characterized in that** at least one carrying strap (14) is provided in the region of the base plate (2).

3. The advertising medium according to one of the claims 1 and 2, **characterized in that** a base plate (2) made from a metal, more specifically from steel or cast iron, is provided on the underside of the envelope (1) or that the base plate (2) is loaded by at least one weight.

4. The advertising medium according to one of the claims 1 to 3, **characterized in that** a bottom plate (3) is provided above the base plate (2) from which it is held in spaced apart relationship, said bottom plate being fastened to the base plate (2) and closing the inflatable envelope (1) at the underside thereof.

5. The advertising medium according to claim 4, **characterized in that** the air compressor (4) is fastened on the base plate (2) or on the bottom plate (3).

6. The advertising medium according to one of the claims 4 and 5, **characterized in that** the bottom plate (3) or the base plate (2) is configured with a port which is adjacent the suction channel of the air compressor (4).

7. The advertising medium according to claim 1, **characterized in that** the light source is also fastened on the base plate (2) or on the bottom plate (3).

8. The advertising medium according to claim 1, **characterized in that** the closing element (13) is formed by at least one zip fastener or by a Velcro fastener.

## Revendications

1. Support publicitaire avec une enveloppe gonflable à l'intérieur de laquelle se trouve un générateur d'air comprimé, ledit support publicitaire étant destiné à être rassemblé en paquet au moyen d'éléments de fermeture, **caractérisé en ce que** sur le côté de l'enveloppe (1) tourné vers une surface d'appui est prévue, sur cette enveloppe, une plaque formant socle (2) présentant un poids élevé, que l'enveloppe (1) est réalisée en un matériau translucide et qu'une source lumineuse (5) se trouve en outre à l'intérieur de celle-ci et que l'enveloppe (1) comporte, dans la région du fond et dans la région de son extrémité supérieure, des éléments de fermeture (13a, 13b) associés les uns aux autres par l'intermédiaire desquels la partie inférieure de l'enveloppe (11) et la surface de couverture (12) de l'enveloppe (1) peuvent être reliées pour former un paquet.

2. Support publicitaire selon la revendication 1, **caractérisé en ce qu'**au moins une poignée de portage (14) est prévue dans la région de la plaque formant socle (2).

3. Support publicitaire selon l'une quelconque des revendications 1 et 2, **caractérisé en ce que** sur la face inférieure de l'enveloppe (1) est prévue une plaque formant socle (2) réalisée en métal, notamment en acier ou en fonte de fer, ou que la plaque formant socle (2) est lestée par au moins un poids.

4. Support publicitaire selon l'une quelconque des revendications 1 à 3, **caractérisé en ce qu'**au-dessus de la plaque formant socle (2) est prévue, à quelque distance de celle-ci, une plaque de fond (3) qui est fixée à la plaque formant socle (2) et par l'intermédiaire de laquelle l'enveloppe gonflable (1) est fermée sur sa face inférieure.

5. Support publicitaire selon la revendication 4, **caractérisé en ce que** le générateur d'air comprimé (4) est fixé sur la plaque formant socle (2) ou sur la plaque de fond (3).

6. Support publicitaire selon l'une quelconque des revendications 4 et 5, **caractérisé en ce que** la plaque de fond (3) ou la plaque formant socle (2) présente une ouverture raccordée au canal d'aspiration du générateur d'air comprimé (4).

7. Support publicitaire selon la revendication 1, **caractérisé en ce que** la source lumineuse est également fixée sur la plaque formant socle (2) ou sur la plaque de fond (3).

8. Support publicitaire selon la revendication 1, **caractérisé en ce que** l'élément de fermeture (13) est formé par au moins une fermeture à glissière ou par une attache rapide de type velcro.
